# FASCICULE DE BREVET EUROPEEN

(11) **EP 0 338 872 B1**
(45) Date de publication et mention de la délivrance du brevet: **27.11.1991**
(21) Numéro de dépôt: 89400732.7
(22) Date de dépôt: 16.03.1989
(51) Int. Cl.: A47F 5/13, A47B 45/00

(54) **Dispositif de présentation de marchandises et produits divers, notamment dans des magasins de vente**
Vorrichtung zur Ausstellung von Waren und verschiedenen Produkten, insbesondere in Geschäften
Device for displaying merchandise and various products, in particular in shops

(30) Priorité: 06.04.1988 FR 8804507
(43) Date de publication de la demande: 25.10.1989
(73) Titulaire: ATELIERS REUNIS CADDIE, F-67300 Schiltigheim (FR)
(72) Inventeur: Le Marchand, Alain, F-67116 Reichstett (FR); Bailly, Daniel, F-67800 Bischheim (FR)
(74) Mandataire: Tony-Durand, Serge

(56) Documents cités:
- FR-A- 1 421 916
- GB-A- 2 042 872
- US-A- 3 367 510
- US-A- 4 533 056

## Description

La présente invention est relative aux dispositifs de présentation de marchandises et produits divers, notamment dans des magasins de vente.

Plus précisément, elle concerne les dispositifs de présentation du type communément dénommé "gondoles". En général, ces dispositifs comprennent d'une part des supports horizontaux pourvus d'équerres verticales susceptibles d'être accrochées de façon amovible sur des montants fixes, et d'autre part des corbeilles, plateaux ou autres réceptacles destinés à être placés sur ces supports horizontaux pour recevoir les produits à présenter.

Les brevets US 4,533,056 et GB 2,042,872 décrivent des dispositifs dans lesquels il est prévu des plateaux de présentation en fils métalliques qui sont accrochés, de manière amovible, sur des équerres de support, elles-mêmes accrochées sur des montants verticaux. Dans le cas du brevet US 4,533,056, l'agencement est tel que les plateaux de présentation peuvent être fixés dans des positions différentes qui sont variables dans le sens de la profondeur.

Mais dans un cas comme dans l'autre, il n'y a aucune possibilité de réglage dans le sens de la longueur des plateaux. En effet, ceux-ci ont une longueur immuable déterminant l'écartement à prévoir entre les montants verticaux sur lesquels sont accrochés les équerres de support. Il n'est donc pas possible d'envisager une modification de cet écartement pour s'adapter aux dimensions particulières d'une paroi déterminée. Par ailleurs avec les dispositifs mentionnés ci-dessus, il n'est pas non plus possible de réaliser des rayons continus de présentation pouvant avoir une longueur plus ou moins importante. En effet, les plateaux pourraient tout au plus être disposés les uns à la suite des autres à un même niveau. Mais il y aurait inévitablement un intervalle entre deux plateaux successifs et par suite une absence de continuité réelle et de solidarité entre ces divers plateaux.

C'est pourquoi la présente invention a pour but de proposer un dispositif de présentation permettant de réaliser des rayons de présentation de longueur variable, pouvant s'étendre éventuellement sur une grande longueur. Ce dispositif est également conçu de façon que les équerres de fixation, supportant les réceptacles de présentation, puissent présenter un écartement variable. A cet effet ce dispositif comprend d'une part des corbeilles ou autres réceptables en fils métalliques destinés à recevoir les produits à présenter, et d'autre part des support horizontaux pourvus d'équerres verticales susceptibles d'être accrochées de façon amovible sur des montants fixes, ces supports horizontaux étant pourvus de corchets et de butées aptes à assurer la fixation en place des réceptacles disposés sur ceux-ci. Cependant ce dispositif est caractérisé en ce que chaque support horizontal comprend deux longerons télescopiques s'étendant entre les équerres verticales d'accrochage du support correspondant, et chacune de ces dernières est constituée par un fil métallique coudé contre les branches duquel sont rapportés, avec un espacement approprié, deux pattes verticales servant d'élément de fixation pour les extrémités des deux longerons horizontaux du support correspondant.

Ainsi les supports horizontaux, prévus dans le présent dispositif, sont de longueur variable. Ceci permet donc de s'adapter à des variations d'écartement des montants verticaux sur lesquels sont accrochées les équerres de ces supports. De plus ceux-ci peuvent ainsi recevoir des réceptacles de longueur variable, et même des réceptacles de très grande longueur.

Dans une forme avantageuse de réalisation du présent dispositif, les réceptacles destinés à recevoir les produits à présenter consistent en des éléments en fils métalliques affectant la forme générale d'une sorte d'auge dépourvue de parois d'extrémité, et il est prévu en combinaison des éléments de jonction en fils métalliques affectant sensiblement la même forme et dont certains au moins des fils longitudinaux se terminent par des crochets saillants aptes à s'accrocher sur certains des fils transversaux de deux réceptacles disposés l'un à la suite de l'autre avec un espacement variable.

Ainsi ces éléments de jonction permettent d'assurer une parfaite continuité entre les différents réceptacles. Ceci présente l'avantage de conférer un aspect particulièrement esthétique à l'ensemble du dispositif de présentation. Cependant ceci a également l'avantage d'autoriser une plus grande souplesse d'utilisation des réceptacles en permettant de les subdiviser en compartiments de longueur quelconque, en fonction des cas et applications, et ce simplement en déplaçant les cloisons amovibles prévues par ailleurs dans ces réceptacles.

Cependant d'autres particularités et avantages du présent dispositif de présentation selon l'invention apparaitront au cours de la description suivante. Celle-ci est donnée en référence au dessin annexé à simple titre indicatif, et sur lequel:
La figure 1 est une vue en perspective représentant l'un des supports horizontaux du présent dispositif ainsi qu'un élément de réceptacle destiné à être fixé sur celui-ci.
La figure 2 est une vue en coupe verticale transversale de ce même réceptacle après fixation en place de ce réceptacle.
La figure 3 est une vue partielle en coupe selon la ligne III-III de la figure 2.
La figure 4 est une vue en perspective de deux éléments de réceptacle disposés l'un à la suite de l'autre ainsi que d'un élément de jonction destiné à être placé entre ceux-ci.
La figure 5 est une autre vue partielle en perspective illustrant le mode de fixation d'un tel élément de jonction entre deux éléments de réceptacle.
La figure 6 est une vue partielle en perspective représentant un profilé rapporté sur le bord avant des éléments de réceptacle.
La figure 7 est une vue partielle en perspective représentant l'une des brides d'accrochage prévues sur les cloisons amovibles de séparation destinées à être placées à l'intérieur des réceptacles.

Ainsi qu'il a déjà été indiqué le dispositif selon l'invention comprend une série de supports horizontaux 1 fixés de façon amovible sur des montants verticaux 2 solidaires d'un socle ou fixés contre un mur, des panneaux d'habillage (non représentés) étant disposés entre ces montants. Sur leur face avant, ceux-ci comportent une succession de lumières 3 de forme allongée qui sont régulièrement espacées, celles-ci étant destinées à recevoir les crochets de fixation des supports horizontaux 1.

Ainsi qu'il apparaît clairement d'après la figure 1, chacun de ces supports est constitué par deux longerons horizontaux 4a et 4b, disposés l'un derrière l'autre avec un espacement déterminé, et dont les extrémités sont fixées sur des équerres désignées chacune par la référence générale 5. Chacun des longerons 4a ou 4b est constitué par deux tubes respectivement 6a, 6b et 7a, 7b qui sont engagés l'un dans l'autre de façon télescopique. Ceci permet de régler à volonté la largeur de chaque support horizontal en fonction de l'écartement prévu entre les montants verticaux 2.

Chaque équerre 5 est constituée par un fil métallique coudé 8 dont les extrémités sont fixées sur une plaque verticale 9 en tôle. Le bord vertical externe de cette plaque comporte, à sa partie supérieure, un crochet découpé 10 apte à être engagé dans l'une des lumières 3 d'un montant 2. A sa partie inférieure, ce même bord comporte en outre une protubérance 11 d'appui. Contre les branches du fil 8 de chaque équerre sont rapportées deux pattes verticales 12a et 12b en métal sur lesquelles sont fixées par soudure les extrémités correspondantes des longerons 4a et 4b.

Les extrémités supérieures des deux pattes 12a et 12b font saillie au-dessus de la branche supérieure du fil 8 de l'équerre correspondante. Comme il ressort de la figure 1, l'extrémité supérieure des pattes arrière 12a est découpée en forme de crochet 13 ouvert dans la direction opposée à celle de la plaque de fixation 9 de l'équerre correspondante. Quant à l'extrémité supérieure 14 des pattes avant 12b, elle constitue simplement un plot saillant susceptible de servir de butée d'immobilisation, ainsi qu'il sera expliqué plus loin.

En combinaison avec les supports horizontaux décrits ci-dessus, le présent dispositif comprend une série de réceptacles 15 en fils métalliques qui sont destinés à recevoir les produits à présenter. Ces réceptacles affectent la forme générale d'une auge de présentation dont la paroi avant 16 présente une hauteur plus faible que celle de la paroi arrière 17 afin de faciliter l'accès à l'intérieur. De plus, cette paroi avant comporte un rebord supérieur 18 incliné vers l'avant et dont le rôle sera expliqué plus loin. Le fond 20 de chacun de ces réceptacles, ainsi que les parois avant et arrière, sont constitués par des fils métalliques entrecroisés. Les uns 21 s'étendent sans le sens longitudinal et les autres 22 dans le sens transversal.

L'agencement est tel que lors de la mise en place d'un réceptacle 15 sur un support horizontal 1, l'un des fils longitudinaux 21 de son fond 20 puisse être engagé dans les deux crochets 13 portés par les équerres d'extrémité 5 du support horizontal 1 correspondant. Quand la mise en place d'un réceptacle 15 est achevée, les plots saillants 14 portés par les équerres d'extrémité 5 se trouvent alors disposés devant un autre fil longitudinal 21 du fond 20 de ce réceptacle (voir figure 2). Ceci assure une parfaite immobilisation du réceptacle sur son support.

Pour effectuer la mise en place de ce réceptacle, il suffit de le présenter initialement dans une position légèrement inclinée afin d'engager le fil longitudinal 21 correspondant de son fond 20 dans les crochets 13 sans que les plots saillants 14 constituent alors une gêne. Il convient de noter que l'écartement E prévu entre les crochets 13 et les plots saillants 14 est déterminé en tenant compte de l'intervalle existant entre les fils longitudinaux 21 du fond 20 des réceptacles 15.

Ces réceptacles peuvent présenter une longueur plus ou moins grande. Etant donné qu'il est en général prévu un module d'écartement de 1000 ou 1300 mm entre les montants 2 d'une gondole de présentation, la longueur des corbeilles peut être par exemple de 985 mm ou de 1285 mm. Dans ces conditions lorsqu' une série de réceptacles 15 sont disposés les uns à la suites des autres à un même niveau, il existe des intervalles plus ou moins grand entre ceux-ci. Pour assurer une continuïté entre ces réceptacles, il est donc prévu des éléments de jonction tels que les éléments 23 représentés aux figures 4 et 5. Ces éléments sont constitués par des fils métalliques entrecroisés de la même façon que les réceptacles 15 et ils affectent également la forme générale d'une auge. Cependant ces éléments ont évidemment une longueur restreinte.

Pour permettre la fixation de ces éléments sur deux réceptacles 15 successifs, les extrémités des fils longitudinaux 24 de ces éléments se terminent par des crochets saillants 25 et 26 aptes à s'accrocher sur les fils transversaux 22 de deux réceptacles 15 successifs. Cependant les crochets 25 prévus à l'une des extrémités sont recourbés, alors que les crochets 26 prévus à l'extrémité opposée ne le sont pas. Ceci permet de monter très facilement un élément de jonction 23 entre deux réceptacles 15 successifs. Eventuellement les fils longitudinaux 24 de ces éléments peuvent être réalisés en un métal suffisamment maléable pour que les crochets 26 puissent être recourbés après fixation en place.

Il faut également observer que suivant l'importance de l'intervalle existant entre deux réceptacles 15 successifs, les crochets d'extrémité 25 et 26 des éléments de jonction peuvent être accrochés soit sur les fils transversaux se trouvant à l'extrémité même des réceptacles 15, soit sur des fils transversaux situés en retrait. En conséquence avec un seul type d'éléments de jonction 23 il est possible de combler un intervalle plus ou moins grand.

Lorsque les éléments de jonction 23 sont en place, ils forment un ensemble absolument continu avec les réceptacles 15 situés à un même niveau. La continuïté d'aspect de cet ensemble peut être complétée par la mise en place d'un profilé 27 sur le bord libre du rebord 18 des différents réceptacles 15 correspondant. A ce sujet il faut remarquer que les éléments de jonction 23 sont dépourvus d'un tel rebord incliné 18. En conséquence le profilé 27 assure la continuïté entre les différents réceptacles 15, car il s'agit d'un profilé continu d'un seul tenant qui est enfilé sur le bord avant de tous les réceptacles 15 situés à un même niveau. Ce profilé constitue une bordure de continuïté qui peut se déformer pour s'adapter à des différences de positions de deux réceptacles 15 successifs. De plus, la face avant de ce profilé est avantageusement conformée de façon à constituer une glissière 28 à l'intérieur de laquelle peuvent être engagées des étiquettes d'affichage.

Pour permettre la subdivision d'un ensemble de réceptacle 15 en plusieurs compartiments, il est prévu des cloisons de séparation 29 constituées chacune par une grille en fil métallique comportant un cadre d'entourage. Certains des côtés de ce dernier portent plusieurs éléments saillants 30 affectant la forme de deux pontets espacés par un intervalle 31. Ainsi cet élément peut être emboîté à cheval sur l'un des fils transversaux 22 d'un réceptacle 15, ou même sur l'un des fils transversaux d'un élément de jonction 23, le fil transversal correspondant venant se loger dans l'intervalle 31. Ceci permet donc de fixer les cloisons de séparation 29 en toutes positions voulues de façon à constituer des compartiments distincts de longueurs plus ou moins importantes. De plus à tout moment il est possible de modifier le nombre et la longueur de ces compartiments en changeant en conséquence la position des cloisons de séparation 29.

Le dispositif de présentation ainsi constitué a l'avantage de permettre une plus grande souplesse d'utilisation que les dispositifs constitués à partir de corbeilles pourvues de parois d'extrémité. En effet il est possible de réaliser des compartiments de rangement de longueurs plus ou moins importantes, et de modifier ultérieurement à tout moment le nombre et la disposition de ceux-ci. De plus, ce dispositif a également l'avantage d'avoir un aspect beaucoup plus esthétique du fait de la continuïté des réceptacles disposés les uns à la suite des autres à un même niveau.

## Revendications

1. Dispositif de présentation de marchandises et produits divers, notamment dans des magasins de vente, du type comprenant d'une part des corbeilles (15) ou autres réceptacles en fils métalliques destinés à recevoir les produits à présenter, et d'autre part, des supports horizontaux (1) pourvus d' équerres verticales (5) susceptibles d'être accrochées de façon amovible sur des montants fixes (2), ces supports horizontaux (1) étant pourvus de crochets (13) et de butées (14) aptes à assurer la fixation en place des réceptacles (15) disposés sur ceux-ci, caractérisé en ce que chaque support horizontal (1) comprend deux longerons télescopiques (4a, 4b) s'étendant entre les équerres verticales (5) d'accrochage du support correspondant, et chacune de ces dernières est constituée par un fil métallique coudé (8) contre les branches duquel sont rapportés, avec un espacement approprié, deux pattes verticales (12a, 12b) servant d'éléments de fixation pour les extrémités des deux longerons horizontaux (4a, 4b) du support correspondant.

2. Dispositif selon la revendication 1, caractérisé en ce que les extrémités supérieures des pattes verticales (12a, 12), rapportées sur chaque équerre d' accrochage (5) d'un support horizontal (1), font saillie au-dessus du bord supérieur de l'équerre correspondante pour constituer respectivement le crochet (13) et la butée (14) prévue sur cette équerre.

3. Dispositif selon l'une des revendications précédentes, caractérisé en ce que les réceptacles destinés à recevoir les produits à présenter consistant en des éléments (15) en fils métalliques affectant la forme générale d'une sorte d'auge dépourvue de parois d'extrémité, il est prévu en combinaison des éléments de jonction (23) en fils métalliques affectant sensiblement la même forme et dont certains au moins des fils longitudinaux (24) se terminent par des crochets saillants (25, 26) aptes à s'accrocher sur certains des fils transversaux (22) de deux réceptacles (15) disposés l'un à la suite de l'autre avec un espacement variable.

4. Dispositif selon la revendication 2, caractérisé en ce que les crochets saillants (25) prévus à l'une des extrémités des éléments de jonction (23) sont recourbés, alors que les crochets (26) prévus à l'extrémité opposée ne le sont pas.

5. Dispositif selon l'une des revendications 3 et 4, caractérisé en ce que la paroi avant (16) des réceptacles (15), qui présente une plus faible hauteur que la paroi arrière, comporte un rebord (18) incliné vers l'avant et il est prévu un profilé (27) en matière au moins légèrement flexible qui est apte à être adapté sur le rebord (18) ainsi prévu sur plusieurs réceptacles successifs (15), afin de constituer une bordure avant continue, ce profilé étant avantageusement conformé pour pouvoir également recevoir des étiquettes d'affichage.

6. Dispositif selon l'une des revendications 3 à 5, caractérisé en ce qu'il est prévu des cloisons amovibles (29) de séparation qui sont aptes à être montées aussi bien à l'intérieur des éléments de jonction (23) des réceptacles (15) qu'à l'intérieur de ceux-ci, les bords de ces cloisons portant des éléments d'accrochage (30) susceptibles d'être engagées à cheval sur les fils métalliques transversaux (22) des réceptacles (15) ou des éléments de jonction (23) de ceux-ci.

## Patentansprüche

1. Vorrichtung zur Ausstellung von Waren und verschiedenen Produkten, insbesondere in Geschäften, von der Art, die einerseits Körbe (15) oder andere Behälter aus Metalldrähten, welche dazu bestimmt sind, die auszustellenden Produkte aufzunehmen, und andererseits horizontale Träger (1) enthält, die mit vertikal ausgerichteten Dreieckelementen (5) versehen sind, welche geeignet sind, auf lösbare Art und Weise in feststehende Ständer (2) eingehängt zu werden, wobei die horizontalen Träger (1) mit Hakenankern (13) und mit Widerlagern (14) versehen sind, die in der Lage sind, eine Befestigung der Behälter (15), die auf diesen angeordnet sind, an dem betreffenden Ort sicherzustellen, dadurch **gekennzeichnet**, daß jeder horizontale Träger (1) zwei teleskopartige Längsträger (4a, 4b) umfaßt, die sich zwischen den vertikal ausgerichteten Dreieckelementen (5) zur Befestigung des entsprechenden Trägers befinden, und daß jedes der letzteren durch einen gekrümmten Metalldraht (8) gebildet ist, wobei gegen die Schenkel derselben mit einem geeigneten Abstand zwei vertikale Lappen (12a, 12b), die als Befestigungselemente für die Enden der zwei horizontalen Träger (4a, 4b) des entsprechenden Trägers dienen, anliegen.

2. Vorrichtung nach Anspruch 1, dadurch **gekennzeichnet,** daß die oberen Enden der vertikalen Lappen (12a, 12b) gegen jedes Dreieckelement (5) zur Befestigung eines horizontalen Trägers (1) anliegen und oberhalb des oberen Randes des entsprechenden Dreieckelements mit einem Vorsprung ausgeführt sind, um jeweils den Hakenanker (13) und das Widerlager (14), die für dieses Dreieckelement vorgesehen sind, zu bilden.

3. Vorrichtung nach einem der vorhergehenden Ansprüche, dadurch **gekennzeichnet**, daß die Behälter, die dazu bestimmt sind, die auszustellenden Produkte aufzunehmen, aus Elementen (15) aus Metalldrähten bestehen, die allgemein die Form einer Art Mulde ohne eine Endwand bestimmen, und daß in Kombination damit vorgesehen ist, Verbindungselemente (23) aus Metalldrähten zu verwenden, die deutlich die gleiche Form bestimmen und von denen zumindest bestimmte Längsdrähte (24) durch vorspringende Haken (25, 26) enden, die in der Lage sind, sich über bestimmte von Querdrähten (22) von zwei Behältern (15) einzuhängen, die im Anschluß des einen an den anderen mit einem variablen Abstand angeordnet sind.

4. Vorrichtung nach Anspruch 2, dadurch **gekennzeichnet,** daß die vorspringenden Haken (25), die an einem der Enden der Verbindungselemente (23) vorgesehen sind, gekrümmt sind, während die Haken (26), die an den gegenüberliegenden Enden vorgesehen sind, es nicht sind.

5. Vorrichtung nach den Ansprüchen 3 u. 4, dadurch **gekennzeichnet,** daß die vordere Wand (16) der Behälter (15), die eine geringere Höhe als die hintere Wand aufweist, einen umgebogenen Rand (18) enthält, der nach vorn geneigt ist, und daß ein Profilteil (27) aus einem Material vorgesehen ist, das zumindest leicht flexibel ist, was es in die Lage versetzt, sich an den umgebogenen Rand (18) anzupassen, um somit die Möglichkeit zu schaffen, über mehrere aufeinanderfolgende Behälter (15) hinweg eine kontinuierliche vordere Kante zu bilden, wobei das Profilteil so vorteilhaft augebildet ist, daß es Preisschilder oder dergl. aufnehmen kann.

6. Vorrichtung nach den Ansprüchen 3 bis 5, dadurch **gekennzeichnet,** daß abnehmbare Trennwände (29) zur Trennung vorgesehen sind, die außerdem gut geeignet sind, sie innerhalb der Verbindungselemente (23) der Behälter (15) und damit zwischen diesen aufzustellen, wobei die Kanten dieser Trennwände Befestigungselemente (30) tragen, die imstande sind, in Eingriffssitz mit den querliegenden Metalldrähten (22) der Behälter (15) oder den Verbindungselementen (23) derselben zu treten.

## Claims

1. A display device for setting out various goods and products, particularly in retail stores, of the type comprising on the one hand baskets (15) or other containers made of metal wires intended for receiving the products to be displayed, and on the other hand horizontal supports (1) provided with vertical brackets (5) capable of being removably hooked to stationary uprights (2), these horizontal supports (1) being provided with hooks (13) and stops (14) adapted for securing the setting up of the containers (15) disposed thereon, **characterized** in that each horizontal support (1) comprises two telescopic frame members (4a, 4b) extending between the vertical brackets (5) provided for hanging up the corresponding support, and each one of said brackets is formed of a bent metal wire (8) against the legs of which are fixed, at an appropriate spacing, two vertical lugs (12a, 12b) serving as fastening elements for the ends of two horizontal frame members (4a, 4b) of the corresponding support.

2. A display device according to Claim 1, characterized in that the upper ends of the vertical lugs (12a, 12b) fixed to each bracket (5) provided for hanging up a horizontal support (1) protrude above the top edge of the corresponding bracket for forming respectively the hook (13) and the stop (14) provided on this bracket.

3. A display device according to one of the previous Claims, characterized in that, while the containers intended for receiving the products to be displayed consist in elements (15) made of metal wires, having the general shape of some kind of trough being devoid of end walls, there are provided, in combination therewith, junction elements (23) made of metal wires having substantially the same shape, in which at least some of the longitudinal wires (24) have their ends bent over so as to form protruding hooks (25, 26) adapted for being hooked to some of the transversal wires (22) of two containers (15) placed next to each other with a variable spacing,

4. A display device according to Claim 2,characterized in that the protruding hooks (25) provided on one of the ends of the junction elements (23) are bent over, while the hooks (26) provided on the opposite end are not bent over.

5. A display device according to one of Claims 3 and 4, characterized in that the front wall (16) of the containers (15) which wall presents a smaller height than the rear wall, has a slanted edge (18) sloping forwardly, and there is provided a profiled strip (27) made of a material being at least slightly flexible and being adapted for being fitted over the edge (18) thus provided on several successive containers (15) in order to form a continuous front frame, this profiled strip being advantageously shaped for also receiving display labels.

6. A display device according to one of Claims 3-5, characterized in that there are provided removable partitions (29) adapted for being mounted inside the junction elements (23) of the containers (15) as well as inside said containers, the edges of these partitions carrying fastening members (30) adapted for being engaged astride the transversal metal wires (22) of the containers (15) or of the junction elements (23) for said containers.
